# EUROPÄISCHE PATENTSCHRIFT

(11) **EP 1 048 763 B1**
(45) Veröffentlichungstag und Bekanntmachung des Hinweises auf die Patenterteilung: **09.07.2003**
(21) Anmeldenummer: 99124592.9
(22) Anmeldetag: 10.12.1999
(51) Int. Cl.: D02G 3/32, D01H 13/04

(54) **Hohlspindel, insbesondere zur Herstellung elastischer Umwindegarne**
Hollow spindle, especially for manufacturing elastic wrap yarns
Broche creuse, notamment pour fabriquer des fils enroulés élastiques

(30) Priorität: 28.04.1999 DE 19919232
(43) Veröffentlichungstag der Anmeldung: 02.11.2000
(73) Patentinhaber: HAMEL AG, 9320 Arbon (CH)
(72) Erfinder: Heinzle, Norbert, 6922 Wolfurt (AT); Dür, Hansjörg, 6858 Schwarzach (DE)
(74) Vertreter: Rapp, Bertram, Dr.

(56) Entgegenhaltungen:
- DE-A- 19 626 549
- GB-A- 936 509
- US-A- 3 948 032
- US-A- 5 404 703

## Beschreibung

Die Erfindung betrifft eine Hohlspindel nach dem Oberbegriff von Anspruch 1.

Bei der Herstellung von elastischen Umwindegarnen mit Hohlspindeln, wie sie z.B. aus DE 29 19 100 C2 (Oberbegriff des Anspruches 1) DE 196 26 549 A1 oder CH 200 628 bekannt sind, ist die störungsfreie Verarbeitung des Garnes für die Wirtschaftlichkeit und die Qualität des Fertigerzeugnisses entscheidend. Kritisch bei diesen Prozessen ist das Laufverhalten des elastischen Kerngarnes, z. B. Elastan. Insbesondere bei feinen Kerngarnen (44 dtex, 22 dtex, 11 dtex oder noch feiner), bei Einsatz von Elastan, und da vor allem bei niedrigen Verzügen (kleiner als 3-fach) treten aufgrund der geringen Garnspannungen Störungen verschiedenster Art auf, welche zum Garnbruch führen können. Daher ist die Garnspannung des Kerngarnes vom Abzug von der Vorlagespule bis zur Stelle, an der es oberhalb des Austrittes aus der Hohlspindel umwunden wird, ein sehr wichtiger Parameter. Einen entscheidenden Einfluß auf die Garnspannung hat das Verhalten des Kerngarnes in dem Fadenkanal der Hohlspindel. In der Regel muß davon ausgegangen werden, daß das Kerngarn an der inneren Oberfläche des Fadenkanals anliegt und zusammen mit der Hohlspindel rotiert. Bisher wird der Fadenkanal in der Hohlspindel mittels einer Tieflochbohrung hergestellt. Dadurch ist die Oberfläche des Fadenkanals zylinderisch. Eine zylinderische Oberfläche hat mit dem Kerngarn einen linienförmigen Kontakt, was insbesondere aufgrund der Eigenschaften der elastischen Kerngarne zu großer Reibung führt. Durch diese Reibung wird die Spannung des Kerngarnes, die dieses vor dem Einlauf in die Hohlspindel hat, reduziert, was zu den oben angegebenen Störungen führen kann. Bei vielen Garntypen, insbesondere Elastan, entsteht auch ein Klebeeffekt zwischen dem Garn und glatten Flächen des Fadenkanals, was die Reibkraft noch deutlich steigern kann.

Aus der US-A-5,404,703 ist ein zylindrischer Ballonbegrenzer bekannt, der diese Reibung zwischen der Innenoberfläche des Ballonbegrenzers und dem umlaufenden Außenfaden auf ein Minimum reduziert, indem an der Innenoberfläche des Ballonbegrenzers Rippen so in helikaler Form angeordnet sind, daß der um die Innenspule umlaufende Außenfaden die Innenoberfläche des Ballonbegrenzers kaum mehr berührt, sondern nur für jeweils einen kurzen Moment die hervorstehenden Rippen touchiert.

Der Erfindung liegt daher die Aufgabe zugrunde, eine Hohlspindel zur Herstellung elastischer Umwindegarne, zu schaffen, bei welcher die Reibung zwischen der Innenoberfläche des Fadenkanals und dem Kerngarn auf ein Minimum reduziert wird und somit eine störungsfreie Verarbeitung des Garnes gewährleistet ist.

Dies wird nach der Erfindung dadurch erreicht, daß der Fadenkanal an seiner inneren Oberfläche mit in Umfangsrichtung oder wendelförmig verlaufenden, nach innen über die Oberfläche vorstehenden Rippen versehen ist, damit das den Fadenkanal durchlaufende Garn nur an den Rippen punkftörmig anliegt, im übrigen jedoch in Abstand von der inneren Oberfläche gehalten wird.

Da bei dieser Ausgestaltung das den Fadenkanal durchlaufende Garn nur punktförmigen Kontakt mit den Rippen hat, wird die Reibung zwischen Fadenkanal und Garn ganz wesentlich verringert. Hierdurch kann die im Fadenkanal entstehende Reibung die beabsichtigte Garnspannung des Kerngarnes nicht mehr oder nur noch ganz unwesentlich beeinflussen. Es ist somit auch bei geringen Garnspannungen die störungsfreie Verarbeitung gewährleistet.

Um die Anzahl der punktförmigen Kontaktstellen zwischen den Rippen und dem durch den Fadenkanal hindurchgeführten Garn zu verringern, sollten die Rippen zweckmäßig in größeren axialen Abständen voneinander angeordnet sein.

Eine vorteilhafte Ausgestaltung der Hohlspindel besteht darin, daß der Fadenkanal durch ein in eine zentrale Bohrung der Hohlspindel eingesetztes Röhrchen gebildet wird, welches an seiner inneren Oberfläche die Rippen aufweist. Ein derartiges mit Rippen versehenes Röhrchen läßt sich nämlich verhältnismäßig kostengünstig herstellen und man kann zudem noch die innere Oberfläche des Röhrchens, d. h. der nach innen vorstehenden Rippen optimieren, um den eingangs erwähnten Klebeeffekt zu verringern.

Zu diesem Zweck sollte die Innenoberfläche des Röhrchens fadenfein sein. Unter fadenfein wird eine Oberfläche verstanden, die den Faden nicht aufrauht. Die Oberfläche sollte dabei nicht glatt sein, weil dies nämlich einen Klebeeffekt erzeugt, sondern sie sollte matt oder ähnlich wie eine sehr feine Orangenhaut sein. Eine derartige Oberfläche läßt sich beim Ziehen des Röhrchens bzw. auch dessen Verformung, die zur Erzeugung der Rippen erfolgt, erzielen.

Weitere vorteilhafte Ausgestaltungen der Erfindung sind in den übrigen Unteransprüchen gekennzeichnet.

Die Erfindung wird in folgendem anhand von den in der Zeichnung dargestellten Ausführungsbeispielen näher erläutert. Es zeigen:
- **Figur 1**: einen Axialschnitt einer Hohlspindel zur Herstellung von Umwindegarnen,
- **Figur 2**: einen Ausschnitt an der Stelle II der Figur 1 in vergrößertem Maßstab,
- **Figur 3**: eine zweite Ausführungsform, ebenfalls in vergrößertem Maßstab.

In Figur 1 ist eine Hohlspindel zur Herstellung elastischer Umwindegarne üblicher Bauart dargestellt. Die Hohlspindel 1 ist an der Spindelbank 2 drehbar gelagert und wird mittels eines Antriebsriemens 3, der gleichzeitig eine größere Anzahl von Spindeln antreibt, in Drehung versetzt Auf die Spindel 1 ist eine Vorlagespule 4 aufgesteckt, welche das Umwindegarn 5 trägt. Das Kerngarn wird von einer weiteren, nicht dargestellten Vorlagespule abgerollt und unter Spannung von unten nach oben durch die Hohlspindel 1 hindurchgezogen.

Diese weist zu diesem Zweck einen koaxial zur Spindelachse A verlaufenden Fadenkanal 9 auf, der zweckmäßig durch ein in eine zentrale Bohrung 7 der Hohlspindel 1 eingesetztes Röhrchen 8 gebildet wird.

Die genaue Ausgestaltung dieses Röhrchens 8 ist anhand der Figuren 2 oder 3 erkennbar.

Bei der in der Figur 2 dargestellten Ausführungsform ist das Röhrchen 8 mit mehreren in Umfangsrichtung verlaufenden, nach innen über die innere Oberfläche des Röhrchens vorstehende Rippen 10 versehen. Diese Rippen 10 sind in größeren axialen Abständen a voneinander angeordnet. Bei einem Innendurchmesser d des Röhrchens 8 von beispielsweise 6 mm können die Rippen 10 in axialen Abständen a von etwa 20 mm voneinander angeordnet sein. Hierbei stehen die Rippen 10 um einen Betrag c von etwa 0,5 mm über die innere Oberfläche 8 a nach innen vor. Der Betrag c und die Abstände a müssen so aufeinander abgestimmt sein, daß das Kerngarn 6 nur an den Rippen 10 punktförmig anliegt, im übrigen jedoch in Abstand von der inneren Oberfläche 8 a gehalten wird.

Bei dem in Figur 3 dargestellten Ausführungsbeispiel sind die Rippen 10 a, 10 b wendelförmig angeordnet und zwar in Form einer Doppelwendel, nämlich der Wendel 10 a und der Wendel 10 b. Bezüglich der Maße a und c gelten die zu Figur 2 gemachten Ausführungen sinngemäß.

Die Rippen 10, 10 a, 10 b sind zweckmäßig durch plastische Verformung der Röhrchenwand gebildet. Dies erfolgt so, daß die Rippen durch in Umfangsrichtung (Figur 2) oder wendelförmig verlaufende (Figur 3) rillenartige Eindrückungen 12, 12 a, 12 b der äußeren Oberfläche des Röhrchens gebildet sind. Diese rillenartigen Eindrückungen 12, 12 a, 12 b der Röhrchenwand bilden dann die an der inneren Oberfläche vorstehenden Rippen 10, 10 a, 10 b.

Um einerseits eine möglichst punktförmige Anlage des Kerngarnes 6 an den Rippen 10, 10 a, 10 b zu gewährleisten und andererseits auch eine Beschädigung des Kerngarnes zu vermeiden, wenn dieses in axialer Richtung den Fadenkanal 9 axial durchläuft, sollte die Oberfläche der Rippen in Fadenlaufrichtung F abgerundet sein.

Das Röhrchen 8 besteht zweckmäßig aus Metall, nämlich vorteilhaft Messing oder rostfreiem Stahl. Nähere Angaben über die Oberflächengestaltung der Innenoberfläche des Röhrchens wurden bereits weiter obenstehend gemacht.

Die nach innen vorstehenden Rippen 10, 10 a, 10 b haben zunächst den Vorteil, daß das Kerngarn 6 immer nur punktförmige Berührung mit den Rippen 10, 10 a, 10 b hat, ansonsten aber von der inneren Wandung 8 a des Röhrchens in Abstand gehalten wird. Hierdurch kann die Reibung zwischen dem Kerngarn 6 und dem Fadenkanal 9 ganz wesentlich verringert werden. Es wird auch vermutet, daß sich infolge der Ausgestaltung der Rippen 10, 10 a, 10 b und durch die Relativbewegung des Kerngarnes 6 gegenüber den Rippen nahe der inneren Oberfläche 8 a ein Luftpolster aufbaut, welches das Kerngarn im Zentrum des Röhrchens 8 hält und dadurch Berührung verhindert oder die Reibung zumindest reduziert.

Durch die Verwendung der beschriebenen Röhrchen verteuert sich die Herstellung der Hohlspindel nicht. Es kann nämlich die Tieflochbohrung 7 mit größerem Vorschub beim Bohren der Spindel 1 hergestellt werden, da auf die Oberfläche der Tieflochbohrung keine Rücksicht genommen werden muß. Durch die hierdurch erzielte Zeiteinsparung werden die Kosten für die Herstellung und die Montage des Röhrchens wettgemacht.

## Patentansprüche

1. Hohlspindel zur Herstellung elastischer Umwindegarne, mit einem koaxial zur Spindelachse verlaufenden Fadenkanal (9), durch welchen ein Kerngarn (6) axial hindurch bewegt wird, **dadurch gekennzeichnet, daß** der Fadenkanal (9) an seiner inneren Oberfläche mit in Umfangsrichtung oder wendelförmig verlaufenden, nach innen über die Oberfläche (8a) vorstehenden Rippen (10, 10a, 10b) versehen ist, damit das den Fadenkanal (9) durchlaufende Kerngarn (6) nur an den Rippen punktförmig anliegt, im übrigen jedoch in Abstand von der inneren Oberfläche (8a) gehalten wird.

2. Hohlspindel nach Anspruch 1, **dadurch gekennzeichnet, daß** die Rippen (10, 10a, 10b) in größeren axialen Abständen (a) von etwa 20 mm voneinander angeordnet sind.

3. Hohlspindel nach Anspruch 1 oder 2, **dadurch gekennzeichnet, daß** der Fadenkanal (9) durch ein in eine zentrale Bohrung (7) der Hohlspindel (1) eingesetztes Röhrchen (8) gebildet ist, welches an seiner inneren Oberfläche (8a) die Rippen (10, 10a, 10b) aufweist.

4. Hohlspindel nach Anspruch 3, **dadurch gekennzeichnet, daß** die Rippen (10, 10a, 10b) durch plastische Verformung der Röhrchenwand gebildet sind.

5. Hohlspindel nach Anspruch 4, **dadurch gekennzeichnet, daß** die Rippen (10, 10a, 10b) durch in Umfangsrichtung oder wendelförmig verlaufende, rillenartige Eindrückungen (12, 12a, 12b) der äußeren Oberfläche des Röhrchens (8) gebildet sind.

6. Hohlspindel nach einem der Ansprüche 3 bis 5, **dadurch gekennzeichnet, daß** das Röhrchen (8) aus Metall besteht.

7. Hohlspindel nach Anspruch 6, **dadurch gekennzeichnet, daß** das Röhrchen (8) aus Messing besteht.

8. Hohlspindel nach Anspruch 6, **dadurch gekennzeichnet, daß** das Röhrchen (8) aus rostfreiem Stahl besteht.

9. Hohlspindel nach einem der Ansprüche 1 bis 8, **dadurch gekennzeichnet, daß** die innere Oberfläche (8a) des Röhrchens (8) matt ist.

10. Hohlspindel nach einem der Ansprüche 1 bis 9, **dadurch gekennzeichnet, daß** die innere Oberfläche (8a) des Röhrchens (8) ähnlich einer sehr feinen Orangenhaut ausgebildet ist.

11. Hohlspindel nach einem der vorhergehenden Ansprüche, **dadurch gekennzeichnet, daß** die Rippen (10, 10a, 10b) über die dazwischenliegende Oberfläche (8a) etwa 0,5 mm vorstehen.

12. Hohlspindel nach einem der vorhergehenden Ansprüche, **dadurch gekennzeichnet, daß** die Oberfläche der Rippen (10, 10a, 10b) in Fadenlaufrichtung (F) abgerundet ist.

## Claims

1. Hollow spindle for manufacturing elastic wrap yarns, with a thread channel (9) which runs coaxially with the axis of the spindle and through which a core yarn (6) is moved axially, **characterised in that** on its inner surface the thread channel (9) is provided with ribs (10, 10a, 10b) which run in the circumferential direction or in a helix and protrude inwardly over the surface (8a), so that the core yarn (6) running through the thread channel (9) only bears at points on the ribs, but otherwise is held a distance from the inner surface (8a).

2. Hollow spindle according to claim 1, **characterised in that** the ribs (10, 10a, 10b) are arranged at fairly large axial distances (a) of approximately 20 mm from one another.

3. Hollow spindle according to claim 1 or 2, **characterised in that** the thread channel (9) is formed by a small tube (8) which is inserted into a central bore (7) in the hollow spindle (1) and on its inner surface (8a) exhibits the ribs (10, 10a, 10b).

4. Hollow spindle according to claim 3, **characterised in that** the ribs (10, 10a, 10b) are formed by plastic deformation of the wall of the small tube.

5. Hollow spindle according to claim 4, **characterised in that** the ribs (10, 10a, 10b) are formed by groove-like indentations (12, 12a, 12b) in the outer surface of the small tube (8) running in the circumferential direction or in a helix.

6. Hollow spindle according to one of claims 3 to 5, **characterised in that** the small tube (8) is made of metal.

7. Hollow spindle according to claim 6, **characterised in that** the small tube (8) is made of brass.

8. Hollow spindle according to claim 6, **characterised in that** the small tube (8) is made of stainless steel.

9. Hollow spindle according to one of claims 1 to 8, **characterised in that** the inner surface (8a) of the small tube (8) is matt.

10. Hollow spindle according to one of claims 1 to 9, **characterised in that** the inner surface (8a) of the small tube (8) is embodied like a very fine orange peel.

11. Hollow spindle according to one of the preceding claims, **characterised in that** the ribs (10, 10a, 10b) protrude approximately 0.5 mm over the surface (8a) lying between them.

12. Hollow spindle according to one of the preceding claims, **characterised in that** the surface of the ribs (10, 10a, 10b) is rounded in the thread running direction (F).

## Revendications

1. Broche creuse destiné à la fabrication de fils élastiques guipés, comprenant un canal de passage du fil (9), qui s'étend coaxialement à l'axe de la broche et à travers lequel est déplacé axialement un fil d'âme (6), **caractérisée en ce que** le canal de passage du fil (9) est muni sur sa surface intérieure de nervures (10, 10a, 10b) qui s'étendent dans le sens périphérique ou en forme de spirale en formant sur la surface (8a) des saillies vers l'intérieur, afin que le fil d'âme (6) qui passe à travers le canal de passage du fil (9) soit en appui sur les nervures seulement point par point et soit cependant, dans les autres zones, maintenu à distance de la surface (8a) intérieure.

2. Broche creuse selon la revendication 1, **caractérisée en ce que** les nervures (10, 10a, 10b) sont disposées les unes des autres à des distances axiales (a) relativement grandes de 20 mm environ.

3. Broche creuse selon la revendication 1 ou 2, **caractérisée en ce que** le canal de passage du fil (9) est formé par un petit tube (8), qui est inséré dans une forure centrale (7) de la broche creuse (1) et dont la surface (8a) intérieure est munie des nervures (10, 10a, 10b).

4. Broche creuse selon la revendication 3, **caractérisée en ce que** les nervures (10, 10a, 10b) sont réalisées par une déformation plastique de la paroi du petit tube.

5. Broche creuse selon la revendication 4, **caractérisée en ce que** les nervures (10, 10a, 10b) sont formées par des enfoncements (12, 12a, 12b) en forme de cannelures qui s'étendent dans le sens périphérique ou en forme de spirale sur la surface du petit tube (8).

6. Broche creuse selon l'une quelconque des revendications 3 à 5, **caractérisée en ce que** le petit tube (8) est en métal.

7. Broche creuse la revendication 6, **caractérisée en ce que** le petit tube (8) est en laiton.

8. Broche creuse selon la revendication 6, **caractérisée en ce que** le petit tube (8) est en métal inoxydable.

9. Broche creuse selon l'une quelconque des revendications 1 à 8, **caractérisée en ce que** la surface intérieure (8a) du petit tube (8) est mate.

10. Broche creuse selon l'une quelconque des revendications 1 à 9, **caractérisée en ce que** la surface intérieure (8a) du petit tube (8) est conçue de manière analogue à une peau d'orange très fine.

11. Broche creuse selon l'une quelconque des revendications précédentes, **caractérisée en ce que** les nervures (10, 10a, 10b) forment des saillies de 0,5 mm environ sur la surface (8a) intercalée.

12. Broche creuse selon l'une quelconque des revendications précédentes, **caractérisée en ce que** la surface des nervures (10, 10a, 10b) est arrondie dans la direction de transport du fil (F).
